# FASCICULE DE BREVET EUROPEEN

(11) **EP 0 638 774 B1**
(45) Date de publication et mention de la délivrance du brevet: **01.04.1998**
(21) Numéro de dépôt: 94420228.2
(22) Date de dépôt: 10.08.1994
(51) Int. Cl.: F24F 11/00, F24F 11/02

(54) **Procédé et dispositif d'alimentation en air de ventilation des différentes pièces d'un local**
Verfahren und Vorrichtung für das Zuführen von Ventilationsluft in verschiedenen Räumen einer Wohnung
Process and device for feeding ventilation air to different rooms of an appartment

(30) Priorité: 10.08.1993 FR 9309997
(43) Date de publication de la demande: 15.02.1995
(73) Titulaire: CONSEILS ETUDES ET RECHERCHES EN GESTION DE L'AIR C.E.R.G.A., F-77600 Bussy Saint Georges (FR)
(72) Inventeur: Jardinier, Pierre, F-93460 Gournay sur Marne (FR)
(74) Mandataire: Maureau, Philippe

(56) Documents cités:
- US-A- 4 487 363

## Description

La présente invention a pour objet un procédé et un dispositif d'alimentation en air de ventilation des différentes pièces d'un local.

Il est connu que les différentes pièces d'un local, tel qu'un logement, présentent des besoins de ventilation variable, en fonction de leur occupation par des personnes, et en fonction de leurs conditions d'utilisation.

Ces besoins évoluent selon des cycles qui ne sont pas prévisibles, et qui peuvent être très différents d'un logement à l'autre, voire d'une pièce à l'autre d'un même logement, ou pour une même pièce, varier au cours de la durée d'occupation du logement.

Il existe différentes techniques de ventilation de locaux.

La première technique consiste à réaliser une extraction mécanique à débit fixe dans les pièces techniques, avec des entrées d'air passives dans les pièces principales.

Une seconde technique consiste à réaliser une extraction mécanique dans les pièces techniques, asservie à un besoin dans les pièces techniques, avec des entrées d'air passives, asservies ou non dans les pièces principales.

Une troisième technique consiste à réaliser une ventilation à double flux, consistant en une extraction mécanique simple dans les pièces techniques et une insufflation simple dans les pièces principales, l'extraction et l'insufflation étant réalisées avec des débits égaux.

Les première et troisième solutions concernent des installations de ventilation à débits fixes qui sont peu en rapport avec le besoin de débits variables qui existe actuellement.

La seconde solution présente l'avantage d'asservir la ventilation à un besoin exprimé dans les pièces techniques, dans la mesure où l'extraction est asservie, et dans les pièces principales dans la mesure où les entrées d'air sont asservies.

Toutefois, le principal défaut de cette dernière technique est de n'assurer qu'une variation de section des entrées d'air et non une variation de débit réel dans les pièces où elles sont installées. En effet, le débit qui passe par les pièces principales est le même que celui qui est extrait mécaniquement dans les pièces techniques. Le débit total extrait est réparti au prorata des surfaces ouvertes sur l'extérieur dans chaque pièce. Le débit passant par ces pièces résulte donc de la section relative d'ouverture des entrées d'air, mais également des fuites éventuelles du logement qui sont réparties de façon aléatoire et perturbent le bon fonctionnement de l'ensemble.

Il doit être noté qu'il est fréquent de rencontrer des logements où les fuites parasites sont équivalentes à la section maximale d'ouverture des entrées d'air. Ces fuites sont très gênantes pour les débits les plus faibles car la répartition d'air du débit extrait n'est alors plus assurée en fonction des sections des entrées d'air, mais en fonction des sections des entrées d'air augmentées des fuites.

De même, si une fenêtre est ouverte dans une chambre, par exemple, l'essentiel du débit extrait provient de cette chambre, et les autres pièces, même si elles ont des besoins de ventilation plus importants, sont peu ventilées ou mal ventilées.

Il faut également tenir compte du fait qu'il n'est pas possible de définir une valeur moyenne des fuites de logements, sur un grand nombre de logements, ce qui empêche de considérer une pression stable de part et d'autre de l'entrée d'air. Or, c'est cette pression qui génère le débit à travers la section de passage.

En outre, la technique des entrées d'air naturelles ne permet pas de lutter très efficacement contre le bruit extérieur, du fait de la perte de charge qu'entraînent, en général, les dispositifs d'absorption acoustique.

Enfin, il est impossible d'interposer un filtre efficace, destiné à assurer la rétention des poussières ou similaires, entre l'extérieur et l'intérieur de la maison, car un tel filtre nécessite une pression de fonctionnement incompatible avec les valeurs usuelles en passage naturel.

Le document US-A-4 487 363 concerne une installation de ventilation visant à maintenir à peu près constante la pression dans un réseau comportant des terminaux à section variable. Il existe une vanne dans la veine de recirculation pour contrôler et faire varier la quantité d'air recyclé, la régulation étant effectuée par détection de variation du courant dans le moteur du ventilateur, afin de ramener celui-ci sur une valeur fixe de puissance (produit débit x pression).

Le but de l'invention est de fournir un dispositif assurant une stabilité de la pression de l'air admis dans les différentes pièces d'un local, indépendamment des fuites aléatoires de ce local, quel que soit le débit demandé dans chacune des pièces principales, et quelles que soient les conditions extérieures telles que vent ou température.

Un autre but de l'invention est de pouvoir réaliser la filtration de l'air admis dans le local et, éventuellement, le préchauffage de celui-ci.

A cet effet, le procédé qu'elle concerne consiste à fournir aux différentes pièces du local de l'air sous basse pression stable, à l'aide d'un ventilateur à relativement haute pression, à alimenter le ventilateur, d'une part, à l'aide d'air neuf et, d'autre part, à l'aide d'air recyclé, c'est-à-dire ayant été entraîné par le ventilateur et non admis dans le local, et à régler les proportions respectives d'air neuf et d'air recyclé en faisant varier, de façon simultanée et en sens contraire, les sections de vannes disposées sur une ouverture d'amenée d'air neuf au ventilateur et sur un conduit de recyclage de l'air, de telle sorte que la proportion d'air neuf augmente et la proportion d'air recyclé diminue, lorsque les besoins en ventilation augmentent, et que la proportion d'air neuf diminue et la proportion d'air recyclé augmente, lorsque les besoins en ventilation diminuent, de façon que le débit du ventilateur reste relativement constant.

La basse pression stable est obtenue par recyclage interne variable sur un ventilateur travaillant à débit et pression sensiblement fixes (cette pression étant comprise entre 80 et 180 Pa), la basse pression fixe de répartition dans les pièces du local étant comprise entre 5 et 40 Pa.

Selon un mode de mise en oeuvre, ce procédé consiste à faire varier, de façon simultanée et en sens contraire, les sections de vannes disposées sur une ouverture d'amenée d'air neuf au ventilateur et sur un conduit de recyclage de l'air.

Avantageusement, ce procédé consiste à régler les proportions d'air neuf et d'air recyclé en contrôlant la différence des pressions régnant, respectivement, en amont du ventilateur dans une zone soumise aux influences de l'air recyclé et de l'air neuf, et en aval du ventilateur dans une zone située en amont des conduits d'alimentation en air des différentes pièces du local.

Les sections des vannes, disposées sur l'ouverture d'amenée d'air neuf au ventilateur et sur le conduit de recyclage en air, varient simultanément et en sens contraire pour augmenter ou diminuer le débit d'air neuf et diminuer ou augmenter le débit d'air recyclé tout en maintenant un débit total fixe.

Suivant une possibilité, la différence des pressions en amont du ventilateur et en amont des conduits d'alimentation des différentes pièces, est définie par rapport à une pression de référence. Les proportions choisies sont fixes et non variables.

Cette pression de référence est obtenue par mélange des pressions, respectivement, de l'air neuf à l'extérieur du local, et de l'air à l'intérieur du local.

Suivant une possibilité, la pression de référence est obtenue par mélange de 0,5 à 0,15 fois la pression de l'air neuf et de 0,5 à 0,85 fois la pression de l'air à l'intérieur du local. Les proportions choisies sont fixes et non variables.

La lecture de l'écart de pression peut se faire périodiquement, étant donné qu'il n'est pas nécessaire d'ajuster en permanence les pressions pour une utilisation en ventilation, les variations de besoins des pièces principales étant toujours assez lents.

En outre, il est possible de ne modifier le réglage que lorsque plusieurs mesures successives donnent la même information, afin d'éviter les défauts de mesure pouvant intervenir en conséquence d'éléments extérieurs tels que rafales de vent, portes qui claquent ou autres.

Suivant une autre caractéristique, ce procédé consiste à disposer des éléments de perte de charge en amont et en aval du ventilateur, pour obtenir des pressions équilibrées au niveau du ventilateur et pour abaisser la pression de l'air fourni aux conduits d'alimentation des pièces du local, par rapport à la pression fournie par le ventilateur.

Ceci permet, quoique disposant d'un ventilateur fonctionnant à relativement haute pression, d'assurer une alimentation en basse pression des pièces du local à ventiler, ce qui est un facteur de confort en limitant notamment le bruit. Ainsi, il est possible de créer de part et d'autre du ventilateur deux compartiments dans lesquels la pression sera à une valeur intermédiaire, par exemple 30 %, 50 % ou 70 % de la pression totale du ventilateur.

Un dispositif pour la mise en oeuvre de ce procédé comprend un caisson présentant un conduit d'entrée d'air neuf communiquant avec l'extérieur et équipée d'une vanne, et des embouts de sortie d'air raccordés aux conduits d'alimentation en air du local, ce caisson étant équipé d'un ventilateur, et d'un conduit de recyclage qui, ramenant une partie de l'air de la zone comportant les embouts de sortie vers la zone comportant l'entrée d'air neuf, est muni d'une vanne de réglage dont la section est actionnée en synchronisme et en sens inverse de la vanne d'entrée d'air neuf, en maintenant fixe le débit amené au ventilateur.

En outre, en amont et en aval du ventilateur sont ménagées deux chambres délimitées pour celle disposée en amont par un filtre et pour celle disposée en aval par une réduction de section générant sensiblement la même perte de charge que le filtre.

Avantageusement, pour assurer un équilibrage des pressions en amont et en aval du ventilateur, l'élément réducteur de section placé en aval du filtre possède une section égale à la section équivalente du filtre propre diminuée de la moitié de la variation de section équivalente du filtre en cours d'encrassement.

Selon une possibilité, le filtre est un filtre à enroulement, dont le mouvement de renouvellement est déclenché par dépassement d'un écart défini entre les pressions relatives (Pᵢ - P₂) et (P₃ - Pᵢ) régnant immédiatement en amont et en aval du ventilateur.

Selon une forme d'exécution de ce dispositif, les vannes situées sur l'entrée d'air neuf et dans le conduit de recyclage sont constituées par une vanne unique en forme de vanne mélangeuse à trois voies.

De toute façon, l'invention sera bien comprise à l'aide de la description qui suit, en référence au dessin schématique annexé représentant, à titre d'exemples non limitatifs, plusieurs formes d'exécution de ce dispositif :
Figures 1 et 2 sont deux vues très schématiques de deux formes d'exécution de ce dispositif ;
Figure 3 est une vue schématique d'une partie de ce dispositif intégrant un mécanisme de renouvellement automatique d'un filtre à enroulement.
La figure 1 représente un dispositif comprenant un caisson principal 2 dans une paroi duquel est ménagée une ouverture 3 équipée d'une vanne 4 d'admission d'air. L'air extérieur est à la pression Pe, et l'ouverture 3 et la vanne 4 délimitent un passage S0.

Dans une autre paroi du caisson 2 débouchent des embouts 5 de raccordement à des conduits d'alimentation en air d'un local. Ces embouts correspondent à une section globale S3 répartie en l'occurrence en quatre sections S3.1, S3.2, S3.3 et S3.4.

A l'intérieur du caisson principal 2 est disposé un caisson de plus petite taille 6, dont la face en bout située du côté de l'ouverture d'entrée 3 est obturée par un filtre 7 correspondant à une section de passage S1, et dont l'autre extrémité est équipée d'une ouverture 8 de section réduite, correspondant à une section de passage S2. Un ventilateur 9 est monté au milieu de ce caisson 6 qu'il partage en deux compartiments.

Il s'agit d'un ventilateur à pression relativement haute, de 100 à 200 Pa, dont la courbe de fonctionnement pression/débit ne nécessite pas un palier important puisque le débit du ventilateur est maintenu sensiblement constant.

Entre le caisson 6 et le caisson 2 est ménagé un conduit 12 de recyclage de l'air sortant du caisson 6, vers l'entrée de celui-ci. Sur ce conduit de recyclage 12 est montée une vanne de recyclage 13 assurant une section de passage S4.

En fonctionnement, on va trouver la pression P2 dans le caisson 6 en amont du ventilateur 9, P3 dans le caisson 6 en aval du ventilateur 9, P4 dans le caisson 2 du côté des conduits d'alimentation en air du local, et P1 du côté de l'entrée d'air 3. Une pression Pi règne à l'intérieur du local.

A l'aide d'un dispositif 14 non décrit en détails ici, est mesurée la différence entre les pressions P4 et P1 par comparaison avec une pression de référence qui est définie à partir des pressions Pe et Pi. On a, par exemple :$\text{- P ref = A Pe + B Pi}$
ou A est compris entre 0,5 et 0,15,
et B est compris entre 0,5 et 0,85.

Le dispositif 14 agit sur les vannes 4 et 13 de façon à fermer l'une lorsqu'il ouvre l'autre, dans une proportion constante pour augmenter ou diminuer le débit d'air neuf et diminuer ou augmenter le débit d'air recyclé, tout en maintenant un débit total fixe.

Le besoin en ventilation du local est exprimé par la section S3. Lorsque S3 varie, S0 doit varier pour que l'air sortant du caisson vers les pièces du local soit remplacé par de l'air extérieur.

Si S3 augmente, il en résulte une baisse de P4, et une légère baisse de P1, due à une légère augmentation de la dépression. Il se produit un déséquilibre entre P1 et P4, qui est détecté par le dispositif 14.

La vanne 4 est alors ouverte pour augmenter S0 d'une quantité fixée à l'avance correspondant à un pas d'incrémentation, et la vanne 13 est fermée d'un même pas. Si à la lecture suivante le déséquilibre subsiste, on ouvre la vanne 4 d'un pas supplémentaire et on ferme la vanne 13 d'un pas supplémentaire. Lorsque l'équilibre définie entre les pressions P1 et P4 est de nouveau atteint, les vannes restent dans l'état dans lequel elles se trouvent.

Si le besoin en ventilation baisse dans les pièces, S3 diminue et il en résulte une augmentation de P4 et une légère augmentation de P1 due à une légère baisse de la dépression. Il se produit alors un déséquilibre entre les pressions P1 et P4 dans le sens contraire du cas précédent. Ce déséquilibre, détecté par le dispositif 14 se traduit par une ouverture de la vanne 13, augmentation de S4, et une fermeture de la vanne 4, diminution de S0.

L'utilisation combinée, pour l'obtention de la pression de référence de mesure du déséquilibre entre P1 et P4, de la pression intérieure et de la pression extérieure, permet de pondérer les variations de pression dues par exemple au vent, ou au déclenchement d'une ventilation annexe telle que hotte de cuisine. La pondération indiquée précédemment, permet de minimiser ces phénomènes extérieurs.

Un autre avantage de l'invention est d'utiliser un ventilateur 9 à pression de fonctionnement élevée, ce qui permet d'associer au dispositif un filtre 7 efficace de l'air entrant dans le logement. Il est en particulier possible de filtrer tous les pollens et de retenir une bonne partie des poussières habituellement présentes dans l'air des villes ou des sites industriels.

Le dispositif de filtration est placé en amont du ventilateur pour protéger les organes mécaniques ou de traitement de l'air.

L'efficacité de la filtration se trouve accrue par le principe de recyclage. En effet, la vanne 13 étant généralement, au moins pour partie ouverte, une partie de l'air qui est insufflé passe plusieurs fois sur le filtre, de telle sorte qu'il s'est déjà épuré lors de son premier passage.

Lorsqu'un logement est peu occupé, le besoin en ventilation diminue, et le recyclage interne de l'air augmente. Par conséquent, l'air insufflé dans le logement pendant une période d'absence de celui-ci est très propre et l'encrassement du filtre est lent.

Ce procédé et ce dispositif présentent, en outre, l'avantage de permettre une bonne isolation du local vis-à-vis des bruits extérieurs. Il est, en effet, possible d'interposer un piège à sons entre la prise d'air neuf qui peut être placée sur une façade peu exposée au bruit et le caisson d'insufflation.

Il est possible d'avoir un absorbant acoustique efficace du fait du traitement localisé de l'air, et non plus réparti sur chaque entrée d'air, et de la présence du ventilateur qui permet de combattre la perte de charge inhérente à un dispositif d'absorption acoustique.

Il est également possible de traiter thermiquement l'air à l'intérieur du local, notamment en chauffant l'air de recyclage, ou en faisant passer celui-ci sur un corps froid, sans avoir à recourir à des systèmes trop complexes.

La figure 2 représente une variante du dispositif de la figure 1 dans laquelle les vannes 4 et 13 ont été regroupées en une vanne unique 16, pivotante, ouvrant la section S0 de l'entrée 3 lorsqu'elle diminue la section S4 du conduit 12, et inversement.

La section S2 de l'ouverture 8 permet de maintenir la position de fonctionnement du ventilateur 9 au cours de l'encrassement du filtre. S2 est choisie par rapport à la perte de charge du filtre et de son évolution prévue au cours du temps. Lorsque le filtre est propre, c'est S2 qui constitue la perte de charge principale. Plus le filtre 7 s'encrasse, et plus sa section équivalente S1 diminue, sa perte de charge augmentant progressivement pour devenir prépondérante devant S2.

Ce changement est détecté par des moyens de contrôle 14' non décrits des pressions P2 et P3, permettant de générer soit un signal d'avertissement de filtre encrassé, soit un renouvellement du filtre si le caisson est équipé d'un filtre à renouvellement automatique.

Comme indiqué précédemment, la section S2 peut être choisie comme étant égale à la section équivalente du filtre au milieu de sa vie.

Le point de fonctionnement relativement élevé du ventilateur et la présence des éléments de pertes de charge S1 et S2 permettent d'avoir des pressions P2 et P3 non négligeables et proches l'une de l'autre en valeur absolue. P2 est une dépression par rapport à la pression de référence, alors que P3 est une surpression.

La figure 3 représente le dispositif selon l'invention dans le cas de la mise en oeuvre d'un filtre 17 à enroulement automatique. Le dispositif comprend, dans ce cas, un distributeur 18 à tout ou rien susceptible d'envoyer, dans deux poches 19 et 20, soit la pression P2, soit la pression P3. Les deux poches 19 et 20 prennent appui, d'une part, sur une paroi fixe et, d'autre part, sur une paroi mobile, respectivement 22 et 23, les parois 22 et 23 agissant par l'intermédiaire de deux bielles, respectivement 24 et 25 sur un disque entraînant, par l'intermédiaire d'un mécanisme à roue libre 26, un câble 27 d'enroulement du filtre.

Les deux poches sont soumises également à l'action de ressorts, respectivement 28 et 29, tendant à s'opposer à leur gonflage. Lorsque la pression envoyée dans la poche 19 est P2, le ressort 28 exerce une force qui tend à dégonfler cette poche. Si, au contraire, c'est la pression P3 qui est envoyée dans cette poche, la force exercée par le ressort 28 est compensée et, au-delà, par la force développée par la différence de pression entre la pression ambiante P2 et la pression interne P3.

Le gonflage de la poche 19 se traduit par un déplacement de la bielle 24 vers le haut qui entraîne, par l'intermédiaire de la roue libre 26, le câble 27 et par suite le filtre 17. De même, quand on envoie une pression P2 dans la poche 20, la différence de pression entre l'intérieur et l'extérieur permet le dégonflage de la poche, alors que l'égalité de pression, dans et autour de la poche, la fait gonfler par l'action du ressort 29.

Le distributeur 18 commandé par une capsule à paroi déformable, permet de faire passer la pression envoyée dans les poches 19 et 20 alternativement de P2à P3. Le mouvement résultant des plaques mobiles 22 et 23 est transmis par les bielles 24 et 25 à la roue libre 26 qui entraîne le filtre 17.

Sachant que ce mouvement est commandé par les pressions P2 et P3, ce n'est que lorsque le filtre est sale que son remplacement est effectué.

Comme il ressort de ce qui précède, l'invention apporte une grande amélioration à la technique existante, en fournissant un dispositif de conception simple, permettant de stabiliser la pression d'alimentation en air des pièces d'un local, tout en assurant d'autres fonctions telles que filtration de cet air, amortissement acoustique et, éventuellement, traitement thermique de l'air.

## Revendications

1. Procédé d'alimentation en air de ventilation des différentes pièces d'un local consistant à fournir aux différentes pièces du local de l'air sous basse pression stable, à l'aide d'un ventilateur (9) à relativement haute pression, à alimenter le ventilateur (9), d'une part, à l'aide d'air neuf (3, 4) et, d'autre part, à l'aide d'air recyclé (12, 13), c'est-à-dire ayant été entraîné par le ventilateur (9) et non admis dans le local, et à régler les proportions respectives d'air neuf et d'air recyclé, en faisant varier, de façon simultanée et en sens contraire, les sections de vannes (4, 13) disposées sur une ouverture (3) d'amenée d'air neuf au ventilateur et sur un conduit (12) de recyclage de l'air, de telle sorte que la proportion d'air neuf augmente et la proportion d'air recyclé diminue, lorsque les besoins en ventilation augmentent, et que la proportion d'air neuf diminue et la proportion d'air recyclé augmente, lorsque les besoins en ventilation diminuent, de façon que le débit du ventilateur soit maintenu presque constant.

2. Procédé selon la revendication 1, caractérisé en ce qu'il consiste à régler les proportions d'air neuf et d'air recyclé en contrôlant la différence des pressions (P1, P4) régnant, respectivement, en amont du ventilateur (9) dans une zone soumise aux influences de l'air recyclé et de l'air neuf, et en aval du ventilateur dans une zone située en amont des conduits d'alimentation en air des différentes pièces du local.

3. Procédé selon la revendication 2, caractérisé en ce que la différence des pressions (P1) en amont du ventilateur et (P4) en amont des conduits d'alimentation des différentes pièces, est définie par rapport à une pression de référence.

4. Procédé selon la revendication 3, caractérisé en ce que la pression de référence est obtenue par mélange des pressions, respectivement, de l'air neuf (Pe) à l'extérieur du local, et de l'air (Pi) à l'intérieur du local.

5. Procédé selon la revendication 4, caractérisé en ce que la pression de référence est obtenue'par mélange de 0,5 à 0,15 fois la pression de l'air neuf (Pe) et de 0,5 à 0,85 fois la pression de l'air (Pi) à l'intérieur du local, la proportion de mélange étant fixe.

6. Procédé selon l'une quelconque des revendications 1 à 5, caractérisé en ce qu'il consiste à disposer des éléments de perte de charge (7, 8) en amont et en aval du ventilateur (9), pour obtenir des pressions équilibrées au niveau du ventilateur et pour abaisser la pression de l'air fourni aux conduits d'alimentation des pièces du local, par rapport à la pression fournie par le ventilateur.

7. Procédé selon la revendication 1, caractérisé en ce que la pression de fonctionnement du ventilateur est fixée dans une plage de 80 à 160 Pa.

8. Procédé selon la revendication 6, caractérisé en ce que la basse pression (P4) fournie aux conduits d'alimentation des pièces du local est fixée dans une plage de 5 à 40 Pa.

9. Procédé selon la revendication 6, caractérisé en ce que la pression (P2, P3) de l'air de part et d'autre du ventilateur (9), entre celui-ci et les éléments de perte de charge (7, 8), est fixée dans une plage de 50 à 80 Pa.

10. Dispositif pour la mise en oeuvre du procédé selon l'une quelconque des revendications 1 à 9, caractérisé en ce qu'il comprend un caisson (2) présentant un conduit d'entrée d'air neuf (3) communiquant avec l'extérieur et équipée d'une vanne (4), et des embouts (5) de sortie d'air raccordés aux conduits d'alimentation en air du local, ce caisson étant équipé d'un ventilateur (9), d'un conduit de recyclage (12) qui, ramenant une partie de l'air de la zone comportant les embouts de sortie (5) vers la zone comportant l'entrée d'air neuf, est munie d'une vanne de réglage (13) dont la section est actionnée en synchronisme et en sens inverse de la vanne (4) d'entrée d'air neuf, en maintenant fixe le débit amené au ventilateur.

11. Dispositif selon la revendication 10, caractérisé en ce qu'en amont et en aval du ventilateur (9) sont ménagées deux chambres délimitées, pour celle disposée en amont par un filtre (7), et pour celle disposée en aval par une réduction de section (8) générant sensiblement la même perte de charge que le filtre.

12. Dispositif selon la revendication 11, caractérisé en ce que l'élément réducteur (8) de section placé en aval du filtre (7) possède une section égale à la section équivalente du filtre propre diminée de la moitié de la variation de section équivalente du filtre en cours d'encrassement.

13. Dispositif selon l'une quelconque des revendications 11 et 12, caractérisé en ce que le filtre est un filtre (17) à enroulement, dont le mouvement de renouvellement est déclenché par dépassement d'un écart défini entre les pressions relatives (P₁ - P₂) et (P₃ - Pᵢ) régnant immédiatement en amont et en aval du ventilateur.

14. Dispositif selon la revendication 13, caractérisé en ce que l'entraînement du mouvement de renouvellement du filtre (17) est obtenu, sans énergie annexe, par mise en oeuvre des différences de pressions entre l'amont et l'aval du ventilateur.

15. Dispositif selon l'une quelconque des revendications 10 à 14, caractérisé en ce que les vannes situées sur l'entrée d'air neuf et dans le conduit de recyclage sont constituées par une vanne unique (16) en forme de vanne mélangeuse à trois voies.

## Patentansprüche

1. Verfahren zum Zuführen von Ventilationsluft in unterschiedlichen Räumen einer Wohnung, wobei in unterschiedlichen Räumen der Wohnung Luft bei stabilem, niedrigem Druck mit Hilfe eines Ventilators (9) mit relativ hohem Druck zugeführt wird, wobei der Ventilator (9) einerseits mit Hilfe von Frischluft (3, 4) und andererseits mit Hilfe von rückgeführter Luft (12, 13), die sozusagen durch den Ventilator (9) mitgeführt und nicht der Wohnung zugeführt wurde, versorgt wird, und wobei die jeweiligen Anteile an Frischluft und an rückgeführter Luft geregelt werden, indem man gleichzeitig und entgegengesetzt die Querschnitte von Ventilen (4, 13), die auf einer Öffnung (3) für die Zufuhr von Frischluft zum Ventilator und auf einer Leitung (12) für die Rückführung von Luft angeordnet sind, derart verändert, daß der Anteil an Frischluft zunimmt und der Anteil an rückgeführter Luft abnimmt, wenn die Bedürfnisse an Ventilation zunehmen, und daß der Anteil an Frischluft abnimmt und der Anteil an rückgeführter Luft zunimmt, wenn die Bedürfnisse an Ventilation abnehmen, so daß der Durchfluß des Ventilators fast konstant gehalten wird.

2. Verfahren nach Anspruch 1, dadurch gekennzeichnet, daß es darin besteht, die Anteile an Frischluft und rückgeführter Luft zu regeln, indem man die Differenz der Drücke (P1, P4) überwacht, die jeweils stromauf von dem Ventilator (9) in einem Bereich, der den Einflüssen der rückgeführten Luft und der Frischluft ausgesetzt ist, und stromab von dem Ventilator in einem Bereich, der sich stromauf von den Luftversorgungsleitungen der unterschiedlichen Räume der Wohnung befindet, herrschen.

3. Verfahren nach Anspruch 2, dadurch gekennzeichnet, daß die Differenz der Drücke (P1) stromauf von dem Ventilator und (P4) stromauf von den Versorgungsleitungen der unterschiedlichen Räume in Bezug auf einen Referenzdruck definiert wird.

4. Verfahren nach Anspruch 3, dadurch gekennzeichnet, daß der Referenzdruck durch Mischen der jeweiligen Drücke der Frischluft (Pe) außerhalb der Wohnung und der Luft (Pi) innerhalb der Wohnung gewonnen wird.

5. Verfahren nach Anspruch 4, dadurch gekennzeichnet, daß der Referenzdruck durch Mischen des 0,5- bis 0,15-fachen des Drukkes der Frischluft (Pe) und des 0,5- bis 0,85-fachen des Drukkes der Luft (Pi) innerhalb der Wohnung gewonnen wird, wobei der Mischanteil festgelegt ist.

6. Verfahren nach einem der Ansprüche 1 bis 5, dadurch gekennzeichnet, daß es darin besteht, Druckabfallelemente (7, 8) stromauf und stromab von dem Ventilator (9) anzuordnen, um ausgeglichene Drücke auf der Höhe des Ventilators zu erhalten und um den Druck der Luft, die den Versorgungsleitungen der Räume der Wohnung zugeführt wird, abzusenken, und zwar in Bezug auf den durch den Ventilator bereitgestellten Druck.

7. Verfahren nach Anspruch 1, dadurch gekennzeichnet, daß der Betriebsdruck des Ventilators in einem Bereich von 80 bis 160 Pa festgelegt ist.

8. Verfahren nach Anspruch 6, dadurch gekennzeichnet, daß der den Versorgungsleitungen für die Räume der Wohnung zugeführte Niederdruck (P4) in einem Bereich von 5 bis 40 Pa fixiert ist.

9. Verfahren nach Anspruch 6, dadurch gekennzeichnet, daß der Druck (P2, P3) der Luft beiderseits des Ventilators (9) zwischen diesem und den Druckabfallelementen (7, 8) in einem Bereich von 50 bis 80 Pa festgelegt ist.

10. Vorrichtung zur Durchführung des Verfahrens nach einem der Ansprüche 1 bis 9, dadurch gekennzeichnet, daß es eine Kammer (2) aufweist, die eine mit der Außenwelt in Verbindung stehende und mit einem Ventil (4) ausgestattete Frischluftzufuhrleitung (3) sowie Luftaustritt-Ansatzstücke (5), die mit den Luftzufuhrleitungen der Wohnung verbunden sind, aufweist, wobei die Kammer mit einem Ventilator (9) und einer Rückführleitung (12) ausgestattet ist, die einen Teil der Luft des Bereiches, der die Ansatzstücke für den Austritt (5) zu dem Bereich aufweist, der den Frischlufteinlaß aufweist, mit einem Regelventil (13) versehen ist, dessen Querschnitt synchron und entgegengesetzt zum Frischlufteinlaßventil (4) betätigt wird, wobei der dem Ventilator zugeführte Durchfluß festgelegt bleibt.

11. Vorrichtung nach Anspruch 10, dadurch gekennzeichnet, daß stromauf und stromab von dem Ventilator (9) zwei Kammern eingerichtet sind, wobei die stromauf angeordnete durch einen Filter (7) und die stromab angeordnete durch eine Querschnittsverringerung (8) begrenzt wird, die im wesentlichen denselben Druckabfall wie der Filter erzeugt.

12. Vorrichtung nach Anspruch 11, dadurch gekennzeichnet, daß das stromab von dem Filter (7) angebrachte Querschnittsverringerungselement (8) einen Querschnitt besitzt, der gleich dem äquivalenten Querschnitt des sauberen Filters ist, der um die Hälfte der äquivalenten Querschnittsveränderung des Filters im Verlaufe der Verkrustung verringert ist.

13. Verfahren nach einem der Ansprüche 11 und 12, dadurch gekennzeichnet, daß der Filter ein Wickelfilter (17) ist, dessen Erneuerungsbewegung durch Überschreiten einer definierten Abweichung zwischen den relativen Drücken (Pi - P2) und (P3 - Pi) ausgelöst wird, die unmittelbar stromauf und stromab von dem Ventilator herrschen.

14. Vorrichtung nach Anspruch 13, dadurch gekennzeichnet, daß der Antrieb der Erneuerungsbewegung des Filters (17) ohne zusätzliche Energie gewonnen wird, indem man Druckdifferenzen zwischen dem Bereich stromauf und stromab von dem Ventilator verwendet.

15. Vorrichtung nach einem der Ansprüche 10 bis 14, dadurch gekennzeichnet, daß die Ventile, die sich am Frischlufteintritt und in der Rückführleitung befinden, aus einem einzelnen Ventil (16) in Form eines Dreiwege-Mischventils gebildet sind.

## Claims

1. A method for supplying ventilation air to different rooms in premises comprising providing the different rooms in the premises with air at a stable low pressure by means of a relatively high pressure fan (9), feeding the fan (9) with both fresh air (3, 4) and recycled air (12, 13), i.e. air driven by the fan (9) and not delivered to the premises, and adjusting the respective proportions of fresh air and recycled air by simultaneously the cross-sections of valves (4, 13) placed in an opening (3) delivering fresh air to the fan and a duct (12) for recycling air varying in opposing fashion, in such a way that the proportion of fresh air increases and the proportion of recycled air decreases as ventilation needs increase, and the proportion of fresh air decreases and the proportion of recycled air increases as ventilation needs decrease, so that the output of the fan is held virtually constant.

2. A method according to claim 1, characterised in that it comprises adjusting the proportions of fresh air and recycled air by controlling the pressure difference (P1, P4) obtaining upstream of the fan (9) in a zone subjected to the effects of the recycled air and fresh air, and downstream from the fan in a zone located upstream from the ducts feeding air to the different rooms in the premises respectively.

3. A method according to claim 2, characterised in that the pressure difference (P1) upstream of the fan and (P4) upstream of the delivery ducts to the different rooms is defined with respect to a reference pressure.

4. A method according to claim 3, characterised in that the reference pressure is obtained by mixing the pressures of the fresh air (Pe) outside the premises and the air (Pi) inside the premises respectively.

5. A method according to claim 4, characterised in that the reference pressure is obtained by mixing 0.5 to 0.15 times the pressure of the fresh air (Pe) and 0.5 to 0.85 times the pressure of the air within the premises (Pi), the mixing proportion being fixed.

6. A method according to any one of claims 1 to 5, characterised in that it comprises arranging the components causing a loss of head (7, 8) upstream and downstream of the fan (9) to obtain balanced pressures at the fan and to lower the pressure of the air supplied to the delivery ducts to the rooms in the premises with respect to the pressure provided by the fan.

7. A method according to claim 1, characterised in that the operating pressure of the fan is fixed within a range from 80 to 160 Pa.

8. A method according to claim 6, characterised in that the low pressure (P4) supplied to the delivery ducts to the rooms in the premises is fixed within a range from 5 to 40 Pa.

9. A method according to claim 6, characterised in that the pressure (P2, P3) of the air on either side of the fan (9) and between the latter and the components causing a loss of head (7, 8) is fixed within a range from 50 to 80 Pa.

10. A device for implementing the method according to any one of claims 1 to 9, characterised in that it comprises a chest (2) having a fresh air inlet duct (3) which communicates with the outside and is equipped with a valve (4), air delivery ducts (5) connected to the ducts feeding air to the premises, this chest being equipped with a fan (9), a recycling duct (12) which returns part of the air from the zone including the outlet ducts (5) to the zone including the fresh air inlet and is provided with an adjustment valve (13) whose cross-section is activated synchronously with and inversely to the fresh air inlet valve (4), maintaining the flow delivered to the fan constant.

11. A device according to claim 10, characterised in that two chambers which are bounded in the case of the upstream chamber by a filter (7) and in the case of the one downstream by a reduction in cross-section (8) which produces substantially the same loss of head as the filter are provided upstream and downstream from the fan (9).

12. A device according to claim 11, characterised in that the cross-section reducing member (8) located downstream of the filter (7) has a cross-section which is equal to the equivalent cross-section of the filter itself less half the change in equivalent cross-section of the filter when it is becoming clogged up.

13. A device according to either of claims 11 and 12, characterised in that the filter is a wound filter (17), in which the renewing movement is initiated by exceeding a specified pressure difference between the relative pressures (Pᵢ - P₂) and (P₃ - Pᵢ) obtaining immediately upstream and downstream of the fan.

14. A device according to claim 13, characterised in that the drive for the movement renewing the filter (17) is obtained without additional energy by making use of the pressure differences upstream and downstream of the fan.

15. A device according to any one of claims 10 to 14, characterised in that the valves located in the fresh air inlet and in the recycling duct comprise a single valve (16) in the form of a three way mixer valve.
